# EUROPÄISCHE PATENTSCHRIFT

(11) **EP 4 159 463 B1**
(45) Veröffentlichungstag und Bekanntmachung des Hinweises auf die Patenterteilung: **05.08.2026**
(21) Anmeldenummer: 21200753.8
(22) Anmeldetag: 04.10.2021
(51) Int. Cl.: B42D 25/373, B42D 25/369, B42D 25/355, B41C 1/00, B41C 1/02, B41M 1/10, B41M 3/14, B41C 1/18

(54) **TIEFDRUCKZYLINDER FÜR DEN MIKRODRUCK**
GRAVURE PRINTING CYLINDER FOR MICROPRINTING
CYLINDRE D'EMBOUTISSAGE PROFOND POUR LA MICRO-IMPRESSION

(43) Veröffentlichungstag der Anmeldung: 05.04.2023
(73) Patentinhaber: Hueck Folien Gesellschaft m.b.H., 4342 Baumgartenberg (AT)
(72) Erfinder: Mayrhofer, Marco, 4342 Baumgartenberg (AT)
(74) Vertreter: KLIMENT & HENHAPEL

(56) Entgegenhaltungen:
- EP-A1- 3 738 785
- WO-A1-00/20217
- DE-A1- 102007 044 227
- DE-A1- 19 817 104

## Beschreibung

### GEBIET DER ERFINDUNG

Die Erfindung betrifft einen Tiefdruckzylinder für den Mikrodruck, dessen Oberfläche mindestens einen Druckbereich mit, vorzugsweise eingeätzten oder eingravierten, Näpfchen zur Aufnahme von Farbe aufweist und mindestens einen glatten Bereich ohne Näpfchen, der an den Druckbereich grenzt oder von diesem umgeben ist, wobei jedes Näpfchen des mindestens einen Druckbereichs ein bestimmtes Schöpfvolumen aufweist, und die Verwendung dieses Tiefdruckzylinders . Außerdem betrifft die Erfindung ein Sicherheitselement, vorzugsweise einen Sicherheitsfaden für Wertdokumente, mit mehreren unterschiedlichen, auf einem Trägersubstrat angeordneten, partiellen Schichten, wobei eine der partiellen Schichten magnetische Eigenschaften aufweist und zumindest eine weitere der partiellen Schichten, die eine Transmission <50% aufweist, von einer Druckfarbe gebildet ist.

### STAND DER TECHNIK

Eine herkömmliche Tiefdruckmaschine umfasst einen Tiefdruckzylinder, der auf seiner Umfangsfläche eine große Anzahl winziger Aussparungen, sogenannte Näpfchen, aufweist, die beim Füllen mit Druckfarbe Bildbereiche bilden, eine Druckfarbenzufuhrvorrichtung, die die Druckfarbe auf die Umfangsfläche des Tiefdruckzylinder aufbringt, eine Rakel, deren distales Ende mit der Umfangsfläche des Tiefdruckzylinders in Kontakt kommt, um die Druckfarbe abzustreifen, die an anderen Abschnitten als den Näpfchen im Tiefdruckzylinder haftet, und einen Gegendruckzylinder, der dem Tiefdruckzylinder gegenüberliegt und in Kontakt mit diesem ist. Bei dieser Anordnung wird die Druckfarbe in die Näpfchen des Tiefdruckzylinders übertragen und auf ein Druckobjekt gedruckt, das zwischen dem Tiefdruckzylinder und dem Gegendruckzylinder zugeführt wird.

Die Rakel der Tiefdruckmaschine hat nicht nur die Funktion, die Druckfarbe abzustreifen, die an anderen Teilen als der großen Anzahl an Näpfchen, welche die Druckbereiche im Tiefdruckzylinder bilden, anhaften, sondern auch die große Anzahl von Näpfchen mit der vom Druckfarbenversorgungsgerät gelieferten Druckfarbe zu füllen. Druckfehler treten einerseits auf, wenn die Näpfchen nicht mit einer notwendigen Menge Druckfarbe gefüllt werden, und andererseits, wenn die Druckfarbe nicht sorgfältig bzw. ausreichend genug abgestreift wird oder dies z.B. aufgrund der Eigenschaften der Druckfarbe nicht möglich ist. Im ersten Fall werden die Bildbereiche, d.h. die auf dem Druckzylinder vorgesehenen Druckbereiche, nur unzureichend auf dem Druckobjekt abgebildet und im zweiten Fall treten am Druckobjekt in den Randzonen der glatten, also unbedruckten Bereiche, die an die Druckbereiche grenzen oder von diesen umgeben sind, Unschärfen auf, weil "überflüssige" Druckfarbe in den glatten Bereich verläuft und keine gute Kantenschärfe erzielt wird.

In der EP 2 383 119 A1 werden in der Tiefdruckmaschine hintereinander zwei Rakeln vorgesehen, die zwei unterschiedliche Kontaktwinkel zum Druckzylinder einnehmen, wobei der Kontaktwinkel der ersten Rakel eine vollständige Befüllung der Näpfchen gewährleistet und der Kontaktwinkel der zweiten Rakel für die Entfernung überflüssiger Farbe sorgt.

Die DE 198 17 104 A1 betrifft ein Verfahren zur Herstellung von Tiefdruckwalzen, bei denen das Druckmuster, das Vertiefungen zur Aufnahme und Abgabe von Farbe aufweist, in einer äußeren Schicht vorgesehen ist, die aus einem nichtmetallischen Material besteht, wobei die äußere Schicht vorzugsweise in Form einer austauschbaren Hülle ausgebildet sein kann. Die Vertiefungen weisen Bereiche mit Rasterungen auf, die mit Stegen und Näpfen ausgestaltet sind, wobei Übergänge zwischen unterschiedlichen Tiefen oder der Anzahl der Näpfe der Vertiefungen kontinuierlich und/oder diskontinuierlich sind.

In der WO 00/20217 A1 wird eine Tiefdruckplatte offenbart, bei der in den gravierten, farbaufnehmenden Bereichen Trennstege vorgesehen sind, welche die gravierten Bereiche in Teilbereiche aufteilen, wobei die Trennstege, z.B. in Form eines Rasters, derart gestaltet sind, dass sie keine Flächen in Höhe der Druckplattenoberfläche aufweisen.

Die DE 10 2007 044227 A1 offenbart einen Datenträger mit einem Stichtiefdruckmotiv, welches eine Vielzahl feiner, mit bloßem Auge nicht auflösbarer, erhabener Drucklinien umfasst, die zur Erzeugung der unterschiedlichen Tonwerte des mit bloßem Auge erkennbaren Halbtonbildes kontinuierlich in ihrer Breite und/oder Höhe moduliert sind.

Um eine durch das Verlaufen von Druckfarbe erzeugte Unschärfe bei den ausgesparten Druckbereichen (= glatten Bereichen) möglichst zu vermeiden, wird im Stand der Technik allgemein vorgeschlagen, mit Druckfarben zu drucken, die eine hohe Viskosität aufweisen. Allerdings wird hierdurch sowohl die Verteilung der Farbe auf bzw. in die Näpfchen als auch die Entleerung der Näpfchen beim Druck erschwert.

Gemäß DE 3101243 A1 wird die Viskosität einer Druckfarbe, die nur einen geringen Anteil an flüssigen Bestandteilen aufweist und deshalb einen konturenscharfer Druck ermöglicht, durch Zufuhr von Wärme vorübergehend verringert, so dass ein leichtes Befüllen der Näpfchen möglich ist.

Gemäß einem anderen Vorschlag wird zur Erzielung einer besseren Kantenschärfe im Tiefdruckzylinder um die unbedruckten, ausgesparten Bereiche herum bzw. an deren Rand eine durchgehende Konturlinie von einigen µm Breite und mit einer Tiefe vorgesehen, die geringer als jene der Näpfchen ist. In diesen "Konturrillen" wird die verlaufende Farbe aufgefangen und hält so die Aussparungen im Wesentlichen frei von Druckfarbe.

Müssen jedoch Farben mit einem hohem Farbstoff- und/oder Pigmentanteil verwendet werden, beispielsweise um möglichst opake gedruckte Schichten zu erhalten, sind die oben genannten "Konturrillen" jedoch unzureichend und nicht in der Lage, die hohe Farbmenge aufzunehmen, und es treten weiterhin Probleme durch Zulaufen der ausgesparten Elemente auf.

### AUFGABE DER ERFINDUNG

Die Erfindung stellt sich die Aufgabe, die oben erwähnten Probleme zu überwinden und einen Tiefdruckzylinder für den Mikrodruck bereitzustellen, der den Druck von Bereichen mit feinen ausgesparten Elementen, z.B. Text, mit hoher Kantenschärfe erlaubt. Insbesondere soll es möglich sein, scharfkantige Aussparungen im Druckbereich zu erhalten, auch wenn eine Farbe mit hoher Deckfähigkeit (Opazität) als Druckfarbe eingesetzt wird.

Im Rahmen dieser Aufgabe soll auch die Herstellung von gedruckten partiellen Farbschichten hoher Dicke als wesentlicher Bestandteil eines Sicherheitselements ermöglicht werden.

### DARSTELLUNG DER ERFINDUNG

Diese Aufgabe wird bei einem Tiefdruckzylinder der eingangs genannten Art erfindungsgemäß durch die Merkmale des unabhängigen Anspruchs 1 gelöst. Vorteilhafte Weiterbildungen der Erfindung sind Gegenstand der abhängigen Ansprüche.

Gegenstand der Erfindung ist ein in Anspruch 1 definierter Tiefdruckzylinder für den Mikrodruck.

Im Allgemeinen besteht ein Tiefdruckzylinder aus einem zylindrischen Stahlhohlkern, der mit einer etwa 100 µm dünnen Kupferschicht bedeckt ist. Das Druckbild wird in der Regel durch Rasterung in winzige druckende Formelemente, die sogenannten Näpfchen, zerlegt, die in diese Kupferschicht chemisch eingeätzt, mittels Laser oder mechanisch eingraviert werden. Die nichtdruckenden Elemente werden als Stege bezeichnet und sind erforderlich, damit die Rakel die überschüssige Farbe vom Zylinder abstreifen kann. Um eine bessere Haltbarkeit für höhere Druckauflagen zu erreichen, wird die Kupferschicht normalerweise zusätzlich verchromt.

Wie schon beschrieben, werden in der Regel Näpfchen gleicher Form und Tiefe in die Zylinderoberfläche eingraviert oder geätzt. Sie bestimmen, wie viel Farbe aufgenommen und wieder abgegeben werden kann. Die Tiefe der Näpfchen wird in Mikrometer (*µm*) gemessen und bestimmt die Masse des möglichen Napfvolumens (= Schöpfvolumen). Ein Näpfchen kann zwar tief sein, je nach Form und Größe kann es jedoch das gleiche theoretische Volumen aufweisen wie eine flache Gravur.

Mittels des erfindungsgemäßen Übergangsbereichs zwischen dem mindestens einen glatten Bereich und dem mindestens einen Druckbereich wird eine Möglichkeit geschaffen, die Druckfarbe daran zu hindern, in den ausgesparten, glatten Bereich zu verlaufen, und im Endergebnis zu konturenscharfen Druckergebnissen zu gelangen. Insbesondere bei sehr hohen Farbmengen, wie sie beispielsweise bei Druckfarben mit hoher Viskosität bzw. hohen Farbstoff- oder Pigmentanteilen zwangsläufig vorliegen, nehmen die Näpfchen mit dem geringeren Schöpfvolumen die überschüssige Farbe auf und halten sie davon ab, in den Bereich vorzudringen, der im Gegensatz zum farbigen Druckbereich nach erfolgtem Tiefdruck am Druckobjekt als ein "transparentes Bild", also ohne Farbe, erscheinen soll.

Erfindungsgemäß wird vorgesehen, dass mindestens 90% der vom Übergangsbereich umfassten Näpfchen ein um zumindest 10% gegenüber den Näpfchen des Druckbereichs verringertes Schöpfvolumen aufweisen. Dies bedeutet gleichzeitig, dass bis zu 10% der Näpfchen, die im Übergangsbereich vorhanden sind, ein größeres Schöpfvolumen besitzen können. Durch derartige Näpfchen bzw. Zonen von solchen Näpfchen kann vorteilhaft eine bessere Lesbarkeit oder auch ein genaueres Druckbild gewährleistet werden, insbesondere bei glatten Bereichen, die nur geringe Ausdehnungen aufweisen oder nahe beieinander liegen, da es aufgrund der Näpfchen geringeren Schöpfvolumens im Übergangsbereich zu einem geringen Farbauftrag kommt, der zwar ein Verlaufen der Farbe in die glatten Bereiche verhindert, aber bei geringer Ausdehnung des glatten Bereichs (z.B. nur eine einzelne dünne Linie) bzw. geringen Abständen zwischen den glatten Bereichen (z.B. zwei eng benachbarte Linien) auch für keinen deutlichen Kontrast bzw. Unterschied zwischen dem glatten Bereich bzw. den glatten Bereichen und dem Druckbereich mehr sorgt. Durch selektives Anordnen von Zonen von Näpfchen mit größerem Schöpfvolumen im Übergangsbereich kann daher der Eindruck eines Hell/Dunkel-Kontrasts aufrechterhalten werden und damit die Lesbarkeit und/oder Genauigkeit der glatten Bereiche im Druckobjekt gesteigert werden.

Gemäß einer bevorzugten Ausführungsform weisen die vom Übergangsbereich umfassten Näpfchen eine andere Tiefe als die Näpfchen des mindestens einen Druckbereichs auf. Gemäß einer weiteren bevorzugten Ausführungsform weisen die vom Übergangsbereich umfassten Näpfchen eine andere Geometrie als die Näpfchen des mindestens einen Druckbereichs auf.

Die unterschiedliche Tiefe und/oder Geometrie der Näpfchen sorgt dafür, dass deren Schöpfvolumen im Übergangsbereich geringer ist als im Druckbereich.

Vorzugsweise weist der Übergangsbereich eine Breite im Bereich von 3-300 µm, vorzugsweise 10-200 µm, auf. Liegt die Breite des Übergangsbereichs unterhalb von 3 µm, so kann die Druckfarbe nicht in zufriedenstellendem Ausmaß vom Zulaufen in den glatten Bereich abgehalten werden und die Kantenschärfe nimmt ab. Liegt die Breite hingegen über 300 µm, leidet die Druckqualität ebenfalls, weil die Farbmenge im Übergangsbereich zu stark verringert wird und im Bildeindruck zu einem verminderten Kontrast zwischen Druckbereich und glattem Bereich führen kann.

Nach einer weiteren bevorzugten Ausführungsform variiert das Schöpfvolumen der vom Übergangsbereich umfassten Näpfchen. Vorzugsweise nimmt das Schöpfvolumen in Richtung des glatten Bereichs ab. Hierdurch ist es möglich, eine kontinuierliche Verminderung der Farbmenge und damit eine höhere Kantenschärfe zu erzielen.

Ein weiterer Aspekt der Erfindung betrifft die in Anspruch 6 definierte Verwendung eines wie oben beschriebenen Tiefdruckzylinders zur Herstellung einer partiellen Schicht einer Metallpigmentfarbe oder einer Farbe mit hohem Farbstoff- und/oder Pigmentanteil auf einem Sicherheitselement, vorzugsweise Sicherheitsfaden oder Sicherheitsstreifen, wobei die Schicht eine Transmission <50% aufweist.

Für bestimmte Anwendungen ist es beispielsweise aus Gründen der besseren Beständigkeit erforderlich, metallisierte Schichten durch gedruckte Farbschichten zu ersetzen. Um ein Erscheinungsbild zu erhalten, welches jenem von metallisierten Schichten entspricht, ist es allerding nötig die Ersatzfarbe (z.B. Metallpigmentfarben) in dicken Schichten zu drucken, damit sie die erforderliche Deckfähigkeit, d.h. eine Transmission von <50%, besitzen. Bei solchen Farben, die meist einen hohen Farbstoff- und/oder Pigmentanteil besitzen, tritt deshalb verstärkt das Problem des Zulaufens von ausgesparten Elementen, also glatten Bereichen, auf.

Für den Druck bzw. die Herstellung solcher opaken Farbschichten wird deshalb vorteilhaft der erfindungsgemäße Tiefdruckzylinder eingesetzt, da es dadurch gelingt, eine hohe Kantenschärfe in Bezug auf die ausgesparten Bereiche zu erzielen bzw. beizubehalten. Die EP 3 738 785 A1 offenbart ein Sicherheitselement mit maschinenlesbaren, magnetischen Sicherheitsmerkmalen in Form von zwei magnetischen Materialien, die als Mischung in einer Druckfarbe auf einem Trägermaterial aufgebracht sind.

Die Erfindung betrifft in einem zusätzlichen Aspekt auch ein in Anspruch 7 definiertes Sicherheitselement, vorzugsweise einen Sicherheitsfaden oder Sicherheitsstreifen für Wertdokumente, mit mehreren unterschiedlichen, auf einem Trägersubstrat angeordneten, partiellen Schichten, wobei eine der partiellen Schichten maschinenlesbare Eigenschaften aufweist und zumindest eine weitere der partiellen Schichten, die eine Transmission <50% aufweist, von einer Druckfarbe gebildet ist, wobei die Druckfarbe eine Metallpigmentfarbe oder eine Farbe mit hohem Farbstoff- und/oder Pigmentanteil ist. Erfindungsgemäß ist die von der Druckfarbe gebildete partielle Schicht unter Verwendung eines wie oben beschriebenen Tiefdruckzylinders hergestellt.

Vorzugsweise ist die partielle Schicht mit maschinenlesbaren Eigenschaften eine Schicht mit magnetischen Eigenschaften.

Durch Herstellung der partiellen opaken Schicht unter Verwendung des oben beschriebenen erfindungsgemäßen Tiefdruckzylinders kann beispielsweise ein Sicherheitselement bereitgestellt werden, welches eine Metallpigmentfarbschicht mit hoher Textqualität besitzt.

Nachfolgend wird die Erfindung anhand von Beispielen und der Zeichnung näher erläutert, wobei
Fig. 1 schematisch einen Oberflächenausschnitt eines Druckzylinders nach dem Stand der Technik in Aufsicht zeigt;
Fig. 2 schematisch einen Oberflächenausschnitt eines Druckzylinders gemäß einer Ausführungsform der Erfindung in Aufsicht zeigt;
Fig. 3 schematisch das Druckergebnis mit dem Druckzylinder von Fig. 1 zeigt; und
Fig. 4 schematisch das Druckergebnis mit dem Druckzylinder von Fig. 2 zeigt;
Fig. 5a und 5b jeweils schematisch einen Ausschnitt eines Sicherheitselements mit einer Schicht zeigen, die mittels eines erfindungsgemäßen Druckzylinders hergestellt wurde.

### Beispiele:

### Allgemeines Druckverfahren

In einer Farbwanne wird eine Druckfarbe, z.B. eine Farbe mit einem hohem Farbstoff- und/oder Pigmentanteil vorgelegt. Der Druckzylinder taucht in die Druckfarbe in der Farbwanne ein, wodurch die Näpfchen im Druckzylinder völlig mit Farbe überflutet werden. Die Rakel entfernt danach die überschüssige Farbe, so dass sich nur in den Näpfchen Druckfarbe befindet, die Stege zwischen den Näpfchen jedoch farbfrei sind. Durch Pressen des Druckobjekts (z.B. Papier) gegen den Druckzylinder wird die Druckfarbe aus den Näpfchen herausgesaugt und auf das Druckobjekt übertragen.

### Beispiel 1

Für den Tiefdruck wird ein Druckzylinder nach dem Stand der Technik verwendet, dessen Oberfläche einen Druckbereich mit Näpfchen zur Aufnahme von Farbe sowie einen glatten Bereich ohne Näpfchen in Form der Ziffer "1" aufweist, welcher an den Druckbereich grenzt bzw. von diesem umgeben ist. Jedes Näpfchen des Druckbereichs weist dasselbe Schöpfvolumen auf.

Fig. 1 stellt schematisch den Oberflächenbereich des Druckzylinders dar, in dem sich der vom Druckbereich umgebene glatte Bereich in Form der Ziffer "1" befindet. Während der glatte Bereich in weiß gehalten ist, ist der Druckbereich dunkelgrau eingefärbt, wobei jedes Kästchen des Gitters, das über den Druckbereich gelegt ist, ein Näpfchen verkörpert.

In Fig. 3 ist das Druckergebnis für den Druckzylinder des Beispiels 1 dargestellt. Der schwarze Bereich stellt dabei die dem Druckbereich entsprechende, bedruckte Fläche dar, der weiße Bereich die unbedruckte Fläche. Beim schraffierten Bereich handelt es sich hingegen um jenen Teil des glatten Bereichs, der wegen der zu starken Farbführung, also der großen Farbmenge, und dem daraus resultierenden Zulaufen der überschüssigen Farbe fälschlicherweise bedruckt wurde. Dieser schraffierte Bereich nimmt die Randfläche des ursprünglichen glatten Bereichs ein und vermindert damit deutlich die Ausdehnung bzw. Breite der (negativ) dargestellten Ziffer "1" auf dem Druckobjekt. Es wird nur eine mäßige Kantenschärfe erzeugt.

### Beispiel 2

Für den Tiefdruck wird ein Druckzylinder nach einer Ausführungsform der Erfindung verwendet, dessen Oberfläche einen Druckbereich mit Näpfchen zur Aufnahme von Farbe (dunkelgrau) sowie einen glatten Bereich ohne Näpfchen in Form der Ziffer "1" (weiß) aufweist. Zwischen dem Druckbereich und dem glatten Bereich ist ein Übergangsbereich (hellgrau) vorgesehen, der Näpfchen umfasst, von denen mindestens 90% ein Schöpfvolumen besitzen, das mindestens 10% geringer ist als das kleinste Schöpfvolumen, das die Näpfchen des dunkelgrauen Druckbereichs aufweisen. Der Übergangsbereich besitzt eine Breite im Bereich von 3-300 µm, vorzugsweise 10-200 µm.

Die Näpfchen des hellgrauen Übergangsbereichs können beispielsweise eine von den Näpfchen des dunkelgrauen Druckbereichs unterschiedliche Tiefe und/oder Geometrie aufweisen und ihr Schöpfvolumen kann beispielsweise in Richtung des weißen glatten Bereichs abnehmen.

In Fig. 2 ist der Oberflächenbereich des Druckzylinders mit dem dunkelgrauen Druckbereich, dem hellgrauen Übergangsbereich und dem weißen glatten Bereich schematisch dargestellt.

Wie Fig. 4 zeigt, ist beim Druckergebnis für den Druckzylinder des Beispiels 2 der fälschlicherweise bedruckte schraffierte Bereich signifikant kleiner als jener beim Druckergebnis des herkömmlichen Druckzylinders der Fig. 3. Die Näpfchen des Übergangsbereichs verhindern somit, dass übermäßig Druckfarbe in den glatten Bereich zulaufen kann. Der Übergangsbereich des Druckzylinders macht sich im Druckergebnis als dunkelgrauer Bereich bemerkbar, der eine etwas geringere Opazität als der schwarze, dem Druckbereich entsprechende Farbbereich aufweist.

Aufgrund des erfindungsgemäßen Druckzylinders ist beim Druckergebnis eine gegenüber dem Stand der Technik verbesserte Kantenschärfe des glatten Bereichs, d.h. der Aussparungen, die z.B. einen Text darstellen, erzielbar.

### Beispiel 3

Fig. 5a zeigt beispielhaft einen Ausschnitt eines Sicherheitselements gemäß der Erfindung, dessen Schichtaufbau im Querschnitt schematisch dargestellt ist.

Auf einer transparenten Kunststofffolie 1, beispielsweise einer PET-Folie, als Substrat ist zunächst eine Schicht 2 einer Metallpigmentfarbe mit Aussparungen 3 aufgebracht, wobei die Schicht 2 eine Transmission <50% aufweist. Die Aufbringung der Metallpigmentfarbe wurde unter Verwendung eines erfindungsgemäßen Tiefdruckzylinders durchgeführt.

Über die Schicht 2 der Metallpigmentfarbe ist eine partielle Schicht 4 einer maschinenlesbaren Druckfarbe, vorzugsweise Magnetfarbe (d.h. Druckfarbe, die magnetische Partikel enthält), aufgedruckt, die zur Erzeugung eines magnetischen Codes des Sicherheitselements dient. Die Aussparungen 5 der maschinenlesbaren Farbschicht überlappen mit den Aussparungen 3 der Metallpigmentfarbe derart, dass die maschinenlesbare Druckfarbe vollständig von der Metallpigmentfarbe abgedeckt ist.

Auf die Schicht 4 der maschinenlesbaren Druckfarbe folgen eine Kaschierkleberschicht 6 sowie eine weitere Folie 7, die aus demselben oder einem anderen Material als die Kunststofffolie 1 bestehen kann. Die Kaschierkleberschicht 6 und die Folie 7 sind jedoch nur optional und können im Schichtaufbau des Sicherheitselements auch weggelassen werden.

Im Anschluss an die zweite Folie 7 ist im Aufbau des Sicherheitselements eine weitere Schicht 8 einer Metallpigmentfarbe vorgesehen, wobei die Metallpigmentfarbe der Schicht 8 mit jener der Schicht 2 identisch oder davon verschieden sein kann. Die Schicht 8 ist derart mit Aussparungen 9 aufgedruckt, dass diese vollständig sowohl mit den Aussparungen 5 der maschinenlesbaren Farbschicht 4 als auch mit den Aussparungen 3 der ersten Metallpigmentfarbschicht 2 überlappen. Die Aussparungen 9 können beispielsweise die Form von graphischen Zeichen oder auch künstlerischen Motiven einnehmen. Da solche Formen häufig dünne Linien aufweisen, die eine hohe Kontrastschärfe erfordern, eignet sich der erfindungsgemäße Tiefdruckzylinder auch für die Herstellung der Schicht 8 in ganz besonders vorteilhafter Weise.

In Fig. 5b findet sich derselbe Schichtaufbau wie in Fig. 5a wieder, allerdings mit dem Unterschied, dass hier die Metallpigmentfarbe der Schicht 8 die maschinenlesbare Druckfarbe der Schicht 4 abdeckt. In diesem Fall überlappen die Aussparungen 3 der Metallpigmentfarbschicht 2 vollständig mit den Aussparungen 9 der Metallpigmentfarbschicht 8 und den Aussparungen 5 der maschinenlesbaren Druckfarbe. In dieser Ausführung weist die Schicht 8 eine Transmission <50% auf.

Neben den in den Fig. 5a und b konkret dargestellten Schichten kann der Aufbau des Sicherheitselements wahlweise noch weitere Schichten umfassen, wie z.B. Schutzlacke, weitere Folien, zusätzliche Sicherheitsmerkmale, etc., die oberhalb und/oder unterhalb der hier beschriebenen Schichten, aber auch zwischen ihnen angeordnet sein können.

Die Aussparungen (3, 5, 9) der Schichten 2, 3 und 8 können jeweils entweder bereichsweise vorgesehen sein oder in Form von Zeichen, Mustern, etc. vorliegen. Um hier zu guten Kontrastschärfen zu gelangen, ist es deshalb von besonderem Vorteil, den Druck der Metallpigmentfarbschichten bzw. der Schichten von Farben mit hohem Farbstoff- und/oder Pigmentanteil, aber z.B. auch der maschinenlesbaren Farbschicht, mittels des erfindungsgemäßen Tiefdruckzylinders vorzunehmen.

## Patentansprüche

1. Tiefdruckzylinder für den Mikrodruck, dessen Oberfläche mindestens einen Druckbereich mit, vorzugsweise eingeätzten oder eingravierten, Näpfchen zur Aufnahme von Farbe aufweist und mindestens einen glatten Bereich ohne Näpfchen, der an den Druckbereich grenzt oder von diesem umgeben ist, wobei jedes Näpfchen des mindestens einen Druckbereichs ein bestimmtes Schöpfvolumen aufweist, wobei zwischen dem mindestens einen glatten Bereich und dem mindestens einen Druckbereich ein Übergangsbereich vorgesehen ist, der ebenfalls Näpfchen zur Aufnahme von Farbe umfasst, wobei mindestens 90% der vom Übergangsbereich umfassten Näpfchen ein Schöpfvolumen aufweisen, das mindestens 10% geringer ist als das kleinste Schöpfvolumen, das die Näpfchen des mindestens einen Druckbereichs aufweisen.

2. Tiefdruckzylinder nach Anspruch 1, **dadurch gekennzeichnet, dass** die vom Übergangsbereich umfassten Näpfchen eine andere Tiefe als die Näpfchen des mindestens einen Druckbereichs aufweisen.

3. Tiefdruckzylinder nach Anspruch 1 oder 2, **dadurch gekennzeichnet, dass** die vom Übergangsbereich umfassten Näpfchen eine andere Geometrie als die Näpfchen des mindestens einen Druckbereichs aufweisen.

4. Tiefdruckzylinder nach einem der vorhergehenden Ansprüche, **dadurch gekennzeichnet, dass** der Übergangsbereich eine Breite im Bereich von 3-300 µm, vorzugsweise 10-200 µm, aufweist.

5. Tiefdruckzylinder nach einem der vorhergehenden Ansprüche, **dadurch gekennzeichnet, dass** das Schöpfvolumen der vom Übergangsbereich umfassten Näpfchen variiert, vorzugsweise in Richtung des glatten Bereichs abnimmt.

6. Verwendung eines Tiefdruckzylinders nach einem der Ansprüche 1 bis 5 zur Herstellung einer partiellen Schicht einer Metallpigmentfarbe oder einer Farbe mit hohem Farbstoff- und/oder Pigmentanteil auf einem Sicherheitselement, vorzugsweise Sicherheitsfaden oder Sicherheitsstreifen, wobei die Schicht eine Transmission <50% aufweist.

7. Sicherheitselement, vorzugsweise Sicherheitsfaden oder Sicherheitsstreifen für Wertdokumente, mit mehreren unterschiedlichen, auf einem Trägersubstrat angeordneten, partiellen Schichten, wobei eine der partiellen Schichten maschinenlesbare Eigenschaften aufweist und zumindest eine weitere der partiellen Schichten, die eine Transmission <50% aufweist, von einer Druckfarbe gebildet ist, wobei die Druckfarbe eine Metallpigmentfarbe oder eine Farbe mit hohem Farbstoff- und/oder Pigmentanteil ist, **dadurch gekennzeichnet, dass** die von der Druckfarbe gebildete partielle Schicht unter Verwendung eines Tiefdruckzylinders nach einem der Ansprüche 1 bis 5 hergestellt ist.

8. Sicherheitselement nach Anspruch 7, **dadurch gekennzeichnet, dass die** partielle Schicht mit maschinenlesbaren Eigenschaften eine Schicht mit magnetischen Eigenschaften ist.

## Claims

1. A gravure printing cylinder for microprinting, the surface of which comprises at least one printing region with wells, preferably etched or engraved wells, for receiving ink and at least one smooth region without wells, which is adjacent to or surrounded by the printing region, wherein each well of the at least one printing region has a certain pick-up volume, wherein a transition region is provided between the at least one smooth region and the at least one printing region, which transition region likewise comprises wells for receiving ink, wherein at least 90% of the wells of the transition region have a pick-up volume which is at least 10% less than the smallest pick-up volume of the wells of the at least one printing region.

2. The gravure printing cylinder according to claim 1, **characterized in that** the wells of the transition region have a depth which is different from that of the wells of the at least one printing region.

3. The gravure printing cylinder according to claim 1 or 2, **characterized in that** the wells of the transition region have a geometry which is different from that of the wells of the at least one printing region.

4. The gravure printing cylinder according to any of the preceding claims, **characterized in that** the transition region has a width in the range of 3-300 µm, preferably 10-200 µm.

5. The gravure printing cylinder according to any of the preceding claims, **characterized in that** the pick-up volume of the wells of the transition region varies, preferably decreases in the direction of the smooth region.

6. The use of a gravure printing cylinder according to any of claims 1 to 5 for producing a partial layer of a metal pigment ink or an ink having a high dye and/or pigment content on a security element, preferably security threads or security strips, wherein the layer has a transmission of < 50%.

7. A security element, preferably a security thread or a security strip for value documents, comprising a plurality of different partial layers arranged on a carrier substrate, wherein one of the partial layers has machine-readable properties and at least another of the partial layers, which has a transmission of < 50%, is formed by a printing ink, wherein the printing ink is a metal pigment ink or an ink having a high dye and/or pigment content, **characterized in that** the partial layer formed by the printing ink is produced using a gravure printing cylinder according to any of claims 1 to 5.

8. The security element according to claim 7, **characterized in that** the partial layer having machine-readable properties is a layer having magnetic properties.

## Revendications

1. Cylindre d'emboutissage profond pour la micro-impression, dont la surface comprend au moins une région d'impression avec des puits, de préférence des puits décapés ou gravés, pour recevoir de l'encre et au moins une région lisse sans puits, qui est adjacente à ou entourée par la région d'impression, dans lequel chaque puits de l'au moins une région d'impression a un certain volume d'absorption, dans lequel une région de transition est pourvue entre l'au moins une région lisse et l'au moins une région d'impression, laquelle région de transition comprend de même des puits pour recevoir de l'encre, dans lequel au moins 90 % des puits compris par la région de transition ont un volume d'absorption qui est inférieur d'au moins 10 % au volume d'absorption le plus faible des puits de l'au moins une région d'impression.

2. Cylindre d'emboutissage profond selon la revendication 1, **caractérisé en ce que** les puits compris par la région de transition ont une profondeur différente de celle des puits de l'au moins une région d'impression.

3. Cylindre d'emboutissage profond selon la revendication 1 ou 2, **caractérisé en ce que** les puits compris par la région de transition ont une géométrie différente de celle des puits de l'au moins une région d'impression.

4. Cylindre d'emboutissage profond selon l'une quelconque des revendications précédentes, **caractérisé en ce que** la région de transition a une largeur dans la plage de 3 à 300 µm, de préférence de 10 à 200 p m.

5. Cylindre d'emboutissage profond selon l'une quelconque des revendications précédentes, **caractérisé en ce que** le volume d'absorption des puits compris par la région de transition varie, de préférence diminue dans la direction de la région lisse.

6. Utilisation d'un cylindre d'emboutissage profond selon l'une quelconque des revendications 1 à 5 dans la production d'une couche partielle d'une encre à pigments métalliques ou d'une encre ayant une teneur élevée en colorant et/ou en pigments sur un élément de sécurité, de préférence un fil de sécurité ou une bande de sécurité, dans laquelle la couche a une transmission < 50 %.

7. Élément de sécurité, de préférence fil de sécurité ou bande de sécurité pour des documents de valeur, comprenant une pluralité de différentes couches partielles agencées sur un substrat de support, dans lequel l'une des couches partielles a des propriétés lisibles par machine et au moins une autre des couches partielles, qui a une transmission < 50 %, est formée par une encre d'impression, dans lequel l'encre d'impression est une encre à pigments métalliques ou une encre ayant une teneur élevée en colorant et/ou en pigments, **caractérisé en ce que** la couche partielle formée par l'encre d'impression est produite en utilisant un cylindre d'emboutissage profond selon l'une quelconque des revendications 1 à 5.

8. Élément de sécurité selon la revendication 7, **caractérisé en ce que** la couche partielle ayant des propriétés lisibles par machine est une couche ayant des propriétés magnétiques.
